# EUROPÄISCHE PATENTSCHRIFT

(11) **EP 2 784 408 B1**
(45) Veröffentlichungstag und Bekanntmachung des Hinweises auf die Patenterteilung: **22.02.2017**
(21) Anmeldenummer: 14160928.9
(22) Anmeldetag: 20.03.2014
(51) Int. Cl.: F24H 1/43, F24H 9/02, F24H 9/12

(54) **Heizkessel**
Boiler
Chaudière

(30) Priorität: 28.03.2013 DE 102013103191
(43) Veröffentlichungstag der Anmeldung: 01.10.2014
(73) Patentinhaber: Viessmann Werke GmbH & Co. KG, 35108 Allendorf (DE)
(72) Erfinder: Dönges, Roger, 35110 Dainrode (DE); Görge, Gunthard, 35260 Stadtallendorf (DE)
(74) Vertreter: Wolf, Michael

(56) Entgegenhaltungen:
- EP-A2- 1 703 227
- EP-B1- 1 562 006

## Beschreibung

Die Erfindung betrifft einen Heizkessel gemäß dem Oberbegriff des Patentanspruchs 1.

Das Dokument EP 1 703 227 A2 offenbart den Oberbegriff des Anspruchs 1.

Ein Heizkessel der eingangs genannten Art ist aus EP 0 970 327 B1 bekannt. Dieser besteht aus einer Brennkammer, die beidendig mit Deckelelementen ver- und von einem schraubenlinienförmig gewendelten Spaltwärmetauscher umschlossen ausgebildet ist. Außerdem besteht dieser Heizkessel aus einem den Spaltwärmetauscher umschließenden Gehäuse, das aus den Deckelelementen und einem Mantelteil gebildet ist, wobei der Spaltwärmetauscher zur Ausbildung eines von außerhalb des Gehäuses zugänglichen Anschlussstutzens ein freies, einen äußeren Zylinderumfang des Spaltwärmetauschers überragendes Ende aufweist. Eine genauere Erläuterung, wie der Anschlussstutzen bei dieser Lösung aus dem Gehäuse herausgeführt wird, ist in EP 0 970 327 B1 nicht angegeben. Aus Figur 4 dieses Dokuments lässt sich lediglich vermuten, dass am Mantelteil entsprechende Durchgangsöffnungen vorgesehen sind.

Der Erfindung liegt die Aufgabe zugrunde, einen Heizkessel der eingangs genannten Art zu verbessern. Insbesondere soll ein Heizkessel mit möglichst einfach herzustellenden Durchgangsöffnungen geschaffen werden.

Diese Aufgabe ist mit einem Heizkessel der eingangs genannten Art durch die im Kennzeichen des Patentanspruchs 1 aufgeführten Merkmale gelöst.

Nach der Erfindung ist also vorgesehen, dass am Deckelelement eine Durchgangsöffnung für den Anschlussstutzen ausgebildet ist.

Mit anderen Worten zeichnet sich die erfindungsgemäße Lösung somit dadurch aus, dass nicht das Mantelteil, sondern das Deckelelement selbst mit einer Durchgangsöffnung für den Anschlussstutzen versehen ist. Diese Maßgabe hat dabei den Vorteil, dass eine komplizierte Ausbildung einer Durchgangsöffnung am Mantelteil entfallen kann, wohingegen die insbesondere gusstechnische Ausbildung der Durchgangsöffnung am Deckelelement vergleichsweise einfach herzustellen und darüber hinaus, was unten noch genauer erläutert wird, auch gut abzudichten ist.

Andere vorteilhafte Weiterbildungen des erfindungsgemäßen Heizkessels ergeben sich aus den abhängigen Patentansprüchen.

Der Vollständigkeit halber wird noch auf den Heizkessel gemäß EP 1 562 006 B1 hingewiesen. Dieser besteht ebenfalls aus einer Brennkammer, die beidendig mit Deckelelementen ver- und von einem schraubenlinienförmig gewendelten Spaltwärmetauscher umschlossen ausgebildet ist. Außerdem weist dieser Heizkessel ein den Spaltwärmetauscher umschließendes Gehäuse auf, das aus den Deckelelementen und einem Mantelteil gebildet ist. Im Unterschied zur oben genannten, erfindungsgemäßen Lösung weist bei dieser Konstruktion, die sich im übrigen in der Praxis bestens bewährt hat, der Spaltwärmetauscher an seinen beiden Enden axial orientiert ausgerichtete, angeschweißte und rohrförmig ausgebildete Anschlussstutzen auf, wobei an den Deckelelementen an die Anschlussstutzen formangepasst ausgebildete und von diesen abgedichtet durchgriffene Öffnungen vorgesehen sind.

Der erfindungsgemäße Heizkessel einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt perspektivisch
- Figur 1: den erfindungsgemäßen Heizkessel (ohne Brenner);
- Figur 2: den Heizkessel gemäß Figur 1 aus einer anderen Blickrichtung und ohne Mantelteil;
- Figur 3: das Deckelelement mit Durchgangsöffnung für den Anschlussstutzen des Heizkessels gemäß Figur 1;
- Figur 4: den Spaltwärmetauscher gemäß Figur 1 mit geradlinigem Anschlussstutzen;
- Figur 5: das Mantelteil des Heizkessels gemäß Figur 1; und
- Figur 6: das zwischen Deckelelement und Mantelteil zu positionierende Dichtelement.

Der in den Figuren, insbesondere Figur 1, dargestellte Heizkessel besteht aus einer Brennkammer 1, die beidendig mit Deckelelementen 2 ver- und (mindestens teilweise) von einem schraubenlinienförmig gewendelten Spaltwärmetauscher 3 umschlossen ausgebildet ist. Ferner besteht der Heizkessel aus einem den Spaltwärmetauscher 3 umschließenden Gehäuse, das aus den Deckelelementen 2 und einem Mantelteil 4 gebildet ist, wobei der Spaltwärmetauscher 3 zur Ausbildung eines von außerhalb des Gehäuses zugänglichen Anschlussstutzens 5 ein freies, einen äußeren Zylinderumfang des Spaltwärmetauschers 3 überragendes Ende aufweist.

Bezüglich der Deckelelemente 2 ist bevorzugt vorgesehen, dass diese gusstechnisch, insbesondere als Aluminiumdruckguss, hergestellt ausgebildet sind. Weiterhin ist vorgesehen (nicht extra dargestellt), dass an einem der Deckelelemente 2 ein Brenner für flüssige oder gasförmige Brennstoffe angeordnet ist (auf diese Weise wird die Brennkammer nach außen hin abgeschlossen; auf der gegenüberliegenden Seite ist zum Beispiel ein Wärmedämmblock oder dergleichen am Deckelelement 2 zum Abschluss der Brennkammer 1 vorgesehen). Wie aus Figur 1 und 3 ersichtlich, ist dabei das Deckelelement 2 ringförmig und in radialer Erstreckung etwa genauso breit wie der Spaltwärmetauscher 3 ausgebildet ist. Der Spaltwärmetauscher 3 weist dabei in an sich bekannter Weise einen (im wesentlichen) rechteckigen Durchströmquerschnitt auf, wobei kurze Rechteckseiten seine innere und äußere Umfangsfläche bilden.

Weiterhin ist vorgesehen, dass das am Außenumfang vorzugsweise kreisförmige Deckelelement 2 in an sich bekannter Weise in das Mantelteil 4 eingeschoben ausgebildet ist. Nach dem Einschieben wird der Rand des vorzugsweise zylindrisch ausgebildeten Mantelteils 4, wie besonders gut aus Figur 1 ersichtlich, zur Fixierung des Deckelelements 2 umgebördelt. Ferner ist vorgesehen, dass das Gehäuse den Spaltwärmetauscher 3 unter Ausbildung einer Abgaskammer 12 umschließend ausgebildet ist. Darüber hinaus ist insbesondere mit Verweis auf Figur 5 am Mantelteil 4 ein Abgasanschluss 15 und ein Kondensatabfluss 16 vorgesehen.

Wesentlich für den erfindungsgemäßen Heizkessel ist nun, dass am Deckelelement 2 eine Durchgangsöffnung 6 für den Anschlussstutzen 5 ausgebildet ist.

Dabei ist, wie insbesondere aus Figur 2 und 3 ersichtlich, das Deckelelement 2 im Bereich der Durchgangsöffnung 6 in Axialrichtung des Spaltwärmetauschers 3 gesehen dicker als der Anschlussstutzen 5 ausgebildet. Außerdem ist die Durchgangsöffnung 6 bis zu einem dem Mantelteil 4 zugewandten Außenumfang des Deckelelements 2 reichend ausgebildet ist, wobei der Außenumfang (mit Verweis auf Figur 2 und 3) als Außenumfangsfläche 11 ausgebildet ist.

Weiterhin ist mit Verweis auf Figur 3 am Deckelelement 2 ein zum Anschlussstutzen 5 formschlüssig passend ausgebildeter Anordnungsbereich 7 (für den Anschlussstutzen 5) vorgesehen, wobei außerdem (siehe hierzu insbesondere Figur 4) der Anschlussstutzen 5 besonders bevorzugt als geradliniges, ebenfalls einen im wesentlichen rechteckigen Durchströmquerschnitt aufweisendes Rohrstück ausgebildet ist.

Zur Realisierung der Durchführung des Anschlussstutzens 5 durch die Gehäusewandung des Heizkessels ist weiterhin besonders bevorzugt am Mantelteil 4 im Bereich der Durchgangsöffnung 6 eine vorzugsweise etwa rechteckige Ausnehmung 8 vorgesehen. Diese Ausnehmung 8 am Mantelteil 4 weist dabei eine Umfangsbreite (Länge) auf, die einer Umfangsbreite (Länge) der Durchgangsöffnung 6 entspricht. Außerdem ist die Ausnehmung 8 zum Rand des Mantelteils 4 hin offen, d. h. das Deckelelement 2 kann zusammen mit dem Spaltwärmetauscher 3 in das Mantelteil 4 eingeschoben werden. Die Tiefe bzw. Breite der Ausnehmung 8 ist so gewählt, dass sie der Dicke des Spaltwärmetauschers 3 zuzüglich der äußeren Wandungsdicke des Deckelelements 2 im Bereich der Durchgangsöffnung 6 entspricht.

Eine weitere Besonderheit des erfindungsgemäßen Heizkessels besteht darin, dass zwischen dem Deckelelement 2 und dem Mantelteil 4 insbesondere zur Abdichtung der Abgaskammer 12 gegenüber einer Umgebung des Gehäuses ein Dichtelement 9 angeordnet ist. Dieses Dichtelement 9 ist dabei bevorzugt aus einem elastischen Material, insbesondere Gummi, gebildet. Außerdem ist mit Verweis auf die Figuren 1 bis 3 am Deckelelement 2 mantelseitig eine Nut 10 zur Aufnahme des Dichtelements 9 vorgesehen.

Das Dichtelement 9 umfasst dabei einerseits einen ringförmigen, zur Nut 10 passenden Ringdichtungsteil 9.1. Andererseits umfasst das Dichtelement 9 auch noch einen zum Außenumfang des Deckelelements 2 passenden Flächendichtungsteil 9.2. Dieser ist, wie der Vergleich zwischen Figur 1 und 6 zeigt, größer als die Ausnehmung 8 am Mantelteil 4 ausgebildet. Außerdem ist vorgesehen, dass der Flächendichtungsteil 9.2 einen den Anschlussstutzen 5 passgenau umschließenden Dichtungsdurchgang 9.3 aufweist.

Wiederum mit Verweis auf Figur 1 ist schließlich besonders bevorzugt vorgesehen, dass auf den Anschlussstutzen 5 ein Heizkreisanschlussstück 13 aufgesteckt ausgebildet ist, wobei dieses anschlussstutzenseitig einen elastisch verformbaren Tüllenbereich 14 aufweist.

### Bezugszeichenliste

- 1: Brennkammer
- 2: Deckelelement
- 3: Spaltwärmetauscher
- 4: Mantelteil
- 5: Anschlussstutzen
- 6: Durchgangsöffnung
- 7: Anordnungsbereich
- 8: Ausnehmung
- 9: Dichtelement
- 9.1: Ringdichtungsteil
- 9.2: Flächendichtungsteil
- 9.3: Dichtungsdurchgang
- 10: Nut
- 11: Außenumfangsfläche
- 12: Abgaskammer
- 13: Heizkreisanschlussstück
- 14: Tüllenbereich
- 15: Abgasanschluss
- 16: Kondensatabfluss

## Patentansprüche

1. Heizkessel, umfassend eine Brennkammer (1), die beidendig mit Deckelelementen (2) ver- und von einem schraubenlinienförmig gewendelten Spaltwärmetauscher (3) umschlossen ausgebildet ist, und ein den Spaltwärmetauscher (3) umschließendes Gehäuse, das aus den Deckelelementen (2) und einem Mantelteil (4) gebildet ist, wobei der Spaltwärmetauscher (3) zur Ausbildung eines von außerhalb des Gehäuses zugänglichen Anschlussstutzens (5) ein freies, einen äußeren Zylinderumfang des Spaltwärmetauschers (3) überragendes Ende aufweist, wobei
an mindestens einem Deckelelement (2) eine Durchgangsöffnung (6) für den Anschlussstutzen (5) ausgebildet ist,
**dadurch gekennzeichnet, dass** am Mantelteil (4) im Bereich der Durchgangsöffnung (6) eine Ausnehmung (8) vorgesehen ist.

2. Heizkessel nach Anspruch 1,
**dadurch gekennzeichnet,**
**dass** der Anschlussstutzen (5) als geradliniges Rohrstück ausgebildet ist.

3. Heizkessel nach Anspruch 1 oder 2,
**dadurch gekennzeichnet,**
**dass** am Deckelelement (2) ein zum Anschlussstutzen (5) formschlüssig passend ausgebildeter Anordnungsbereich (7) vorgesehen ist.

4. Heizkessel nach einem der Ansprüche 1 bis 3,
**dadurch gekennzeichnet,**
**dass** die Durchgangsöffnung (6) bis zu einem dem Mantelteil (4) zugewandten Außenumfang des Deckelelements (2) reichend ausgebildet ist.

5. Heizkessel nach einem der Ansprüche 1 bis 4,
**dadurch gekennzeichnet,**
**dass** am Mantelteil (4) im Bereich der Durchgangsöffnung (6) eine Ausnehmung (8) vorgesehen ist.

6. Heizkessel nach einem der Ansprüche 1 bis 5,
**dadurch gekennzeichnet,**
**dass** zwischen dem Deckelelement (2) und dem Mantelteil (4) ein Dichtelement (9) angeordnet ist.

7. Heizkessel nach Anspruch 6,
**dadurch gekennzeichnet,**
**dass** am Deckelelement (2) mantelseitig eine Nut (10) zur Aufnahme des Dichtelements (9) vorgesehen ist.

8. Heizkessel nach Anspruch 7,
**dadurch gekennzeichnet,**
**dass** das Dichtelement (9) einen ringförmigen, zur Nut (10) passenden Ringdichtungsteil (9.1) umfasst.

9. Heizkessel nach einem der Ansprüche 6 bis 8,
**dadurch gekennzeichnet,**
**dass** das Dichtelement (9) einen zum Außenumfang des Deckelelements (2) passenden Flächendichtungsteil (9.2) umfasst.

10. Heizkessel nach Anspruch 9,
**dadurch gekennzeichnet,**
**dass** der Flächendichtungsteil (9.2) größer als die Ausnehmung (8) am Mantelteil (4) ausgebildet ist.

## Claims

1. Heating boiler comprising a combustion chamber (1) which is configured to be closed at both ends by cover elements (2) and enclosed by a helically coiled gap heat exchanger (3), and a housing enclosing the gap heat exchanger (3), which is formed from the cover elements (2) and a casing part (4), wherein the gap heat exchanger (3) has one free end projecting beyond an outer cylinder circumference of the gap heat exchanger (3) to form a connecting piece (5) accessible from outside the housing, wherein at least one through-opening (6) for the connecting piece (5) is formed on at least one cover element (2),
**characterized in**
**that** a recess (8) is provided on the casing part (4) in the region of the through-opening (6).

2. The heating boiler according to claim 1,
**characterized in**
**that** the connecting piece (5) is configured as a rectilinear tube piece.

3. The heating boiler according to claim 1 or 2,
**characterized in**
**that** an arrangement region (7) configured to fit positively to the connecting piece (5) is provided on the cover element (2).

4. The heating boiler according to any one of claims 1 to 3,
**characterized in**
**that** the through-opening (6) is configured to extend as far as an outer circumference of the cover element (2) facing the casing part (4).

5. The heating boiler according to any one of claims 1 to 4,
**characterized in**
**that** a recess (8) is provided on the casing part (4) in the region of the through-opening (6).

6. The heating boiler according to any one of claims 1 to 5,
**characterized in**
**that** a sealing element (9) is disposed between the cover element (2) and the casing part (4).

7. The heating boiler according to claim 6,
**characterized in**
**that** a groove (10) for receiving the sealing element (9) is provided on the cover element (2) on the casing side.

8. The heating boiler according to claim 7,
**characterized in**
**that** the sealing element (9) comprises an annular ring sealing part (9.1) which fits the groove (10).

9. The heating boiler according to any one of claims 6 to 8,
**characterized in**
**that** the sealing element (9) comprises a surface sealing part (9.2) which fits the outer circumfernece of the cover element (2),

10. The heating boiler according to claim 9,
**characterized in**
**that** the surface sealing part (9.2) is configured to be larger than the recess (8) on the casing part (4).

## Revendications

1. Chaudière, comprenant une chambre de combustion (1), qui est obturée aux deux extrémités par des éléments de couvercle (2) et entourée par un échangeur thermique à fente (3) spiralé en forme d'hélice, et un logement entourant l'échangeur thermique à fente (3), qui est formé par les éléments de couvercle (2) et une partie de gaine (4), dans laquelle l'échangeur thermique à fente (3) présente une extrémité libre, dépassant en saillie d'une circonférence de cylindre extérieure de l'échangeur thermique à fente (3) afin de réaliser un embout de raccordement (5) accessible de l'extérieur du logement, dans laquelle sur au moins un élément de couvercle (2) une ouverture traversante (6) destinée à l'embout de raccordement (5) est réalisée,
**caractérisée en ce que**
sur la partie de gaine (4) au niveau de l'ouverture traversante (6) un évidement (8) est prévu.

2. Chaudière selon la revendication 1,
**caractérisée en ce que**
l'embout de raccordement (5) est conçu comme un tronçon de tube linéaire.

3. Chaudière selon la revendication 1 ou 2,
**caractérisée en ce que**
sur l'élément de couvercle (2) une zone de disposition (7) conçue de manière à s'adapter à l'embout de raccordement (5) par conjonction de forme est prévu.

4. Chaudière selon une des revendications 1 à 3,
**caractérisée en ce que**
l'ouverture traversante (6) est conçue de manière à atteindre une circonférence extérieure de l'élément de couvercle (2) tournée vers la partie de gaine (4).

5. Chaudière selon une des revendications 1 à 4,
**caractérisée en ce que**
sur la partie de gaine (4) au niveau de l'ouverture traversante (6) un évidement (8) est prévu.

6. Chaudière selon une des revendications 1 à 5,
**caractérisée en ce que**
entre l'élément de couvercle (2) et la partie de gaine (4) un élément d'étanchéité (9) est disposé.

7. Chaudière selon la revendication 6,
**caractérisée en ce que**
sur l'élément de couvercle (2), une rainure (10) pour recevoir l'élément d'étanchéité (9) est prévue du côté de gaine.

8. Chaudière selon la revendication 7,
**caractérisée en ce que**
l'élément d'étanchéité (9) comprend une partie de joint d'étanchéité annulaire (9.1) annulaire, adaptée à la rainure (10).

9. Chaudière selon une des revendications 6 à 8,
**caractérisée en ce que**
l'élément d'étanchéité (9) comprend une partie de joint d'étanchéité de surface (9.2) adaptée à l'élément de couvercle (2).

10. Chaudière selon la revendication 9,
**caractérisée en ce que**
la partie de joint d'étanchéité de surface (9.2) est conçue de manière à être plus grande que l'évidement (8) sur la partie de gaine (4).
